# EUROPÄISCHE PATENTSCHRIFT

(11) **EP 0 384 224 B1**
(45) Veröffentlichungstag und Bekanntmachung des Hinweises auf die Patenterteilung: **08.06.1994**
(21) Anmeldenummer: 90102461.2
(22) Anmeldetag: 08.02.1990
(51) Int. Cl.: A47K 3/22

(54) **Führungsanordnung**
Guiding device
Dispositif de guidage

(30) Priorität: 22.02.1989 DE 3905356
(43) Veröffentlichungstag der Anmeldung: 29.08.1990
(73) Patentinhaber: ALTURA LEIDEN HOLDING B.V., NL-6221 BL Maastricht (NL)
(72) Erfinder:
(74) Vertreter: Klose, Hans, Dipl.-Phys.

(56) Entgegenhaltungen:
- DE-A- 3 807 010
- DE-A- 3 807 010
- DE-U- 8 708 590
- DE-U- 8 900 097

## Beschreibung

Die Erfindung bezieht sich auf eine Führungsanordnung für ein Türelement, insbesondere einer Duschabtrennung, gemäß den im Oberbegriff des Patentanspruchs 1 angegebenen Merkmalen.

Aus dem DE-U-8 708 590 ist eine derartige Führungsanordnung bekannt, welche in einer unteren flachen Profilschiene eines Türelements eine Bohrung enthält. Durch diese Bohrung ist ein Bolzen hindurchgeführt, welcher an einem Griff eines Drehkörpers angeordnet ist. Auf den durch die Profilschiene hindurchgeführten Bolzen ist über ein Gewinde oder dergleichen ein Zapfen oder Haken befestigt, welcher in eine Führungsnut der unteren Führungsschiene eingreift. Eine solche Befestigung ist keineswegs unproblematisch und kann unter Berücksichtigung der Kräfte, welche beim Anlehnen einer Person an ein Türelement entstehen können, beispielsweise beim Duschen, sich gegebenenfalls lockern. Eine gute Führung und Sicherung des mit dem Griff verbundenen Bolzens ist nicht ohne weiteres zu erreichen, so daß Relativbewegungen zwischen dem Zapfen und dem Türelement praktisch nicht zu vermeiden sind und nur eine vergleichsweise labile Führung des Türelements erreicht werden kann. Aufgrund eines durch Fertigungstoleranzen bedingten Spiels der Bohrung und dem Bolzen sind Relativbewegungen in axialer und/oder radialer Richtung zu befürchten, wodurch sich Nachteile hinsichtlich einer exakten und stabilen Führung ergeben.

Ferner ist aus der DE-B-29 02 288 eine Führungsanordnung bekannt, deren Drehkörper in einer Ausnehmung der unteren Profilschiene drehbar angeordnet ist. Diese Ausnehmung erstreckt sich über die gesamte Breite des Türelements und zur Montage muß der Drehkörper von der Seite her in die Ausnehmung eingesetzt und mit geeigneten Mitteln gesichert werden. Hierdurch ergibt sich ein zusätzlicher Fertigungs- und Montageaufwand. Mit dem Drehkörper sollen Maßtoleranzen ausgeglichen werden, welche überwiegend auf Maßungenauigkeiten zurückgeführt werden, die bei der Montage des Rahmens der Duschabtrennung auftreten. Der mit dem Drehkörper verbundene Haken greift in eine nach unten offene Führungsnut ein, welche nur geringfügig höher ist als die Länge des genannten Hakens. Aufgrund der drehbaren Anordnung des Drehkörpers in der sich in der Plattenebene erstreckenden Ausnehmung, kann der Haken bei der Montage entsprechend ausgerichtet werden, um Maßungenauigkeiten auszugleichen. Ein vollständiges Herausschwenken ist nicht vorgesehen und kann nicht erfolgen. Vielmehr muß aufgrund der vorgegebenen Länge des Hakens und der Höhe der unteren Führungsnut das Türelement von der Seite her mit den Haken in die Führungsschiene eingesetzt und dann parallel zu dieser verschoben werden. Nachfolgend kann das Türelement nur noch längs der Führungsschiene verschoben werden, wobei ein Wegschwenken des Türelements orthogonal zur Längsrichtung der Führungsschiene nicht möglich ist.

Aus der EP 119 514 B1 ist eine Trennwand für eine Duschabtrennung bekannt, welche eine obere und eine untere Führungsschiene aufweist. In der oberen Führungsschiene sind mehrere Türelemente aufgehängt und verschiebbar gelagert. Die Türelemente weisen im Bereich ihrer Unterkanten starre Führungselemente mit Haken auf, welche in eine Führungsnut der unteren Führungsschiene eingreifen. Der Bereich zwischen den Unterkanten der Türelemente und der unteren Führungsschiene ist nicht ohne weiteres zugänglich und die Säuberung dieses Bereiches ist mit Schwierigkeiten verbunden.

Aus der DE 32 09 768 A1 ist eine Führungsanordnung bekannt, deren Führungselemente an der unteren Profilschiene des Türelements vertikal nach unten verschiebbar gelagert sind. Die Führungselemente erstrecken sich über die gesamte Breite des Türelements und sind als im Querschnitt L-förmige Profilschienen ausgebildet, die von unten her jeweils in eine von zwei U-förmigen Führungsnuten der unteren Führungsschiene eingreifen. Um die Führungselemente außer Eingriff von der U-förmigen Führungsschiene zu bringen, müssen je entgegen der Kraft einer Feder vertikal nach unten in eine abgesenkte Stellung überführt werden. Die Feder ist in der unteren Profilschiene angeordnet, in welcher die Führungselemente vertikal verschiebbar gelagert sind. Der Herstellungs- und Montageaufwand ist nicht unerheblich, wobei zusätzliche Maßnahmen getroffen werden müssen, um das jeweilige Führungselement in der Profilschiene des Türelements zu lagern und zu sichern.

Der Erfindung liegt die Aufgabe zugrunde, die Führungsanordnung mit geringem konstruktiven Aufwand dahingehend weiterzubilden, daß einerseits eine stabile und funktionssichere Führung gewährleistet wird und andererseits das Führungselement bei Bedarf leicht außer Eingriff mit der Führungsschiene gebracht werden kann. Der Fertigungs- und Montageaufwand soll gering sein, wobei lange Hebelarme, aufwendige Lagerungen und dergleichen für das Führungselement vermieden werden sollen. Wenn das Führungselement mit der Führungsschiene in Eingriff steht, soll eine definierte Ausrichtung zwischen dem Türelement und der Führungsschiene sichergestellt sein.

Die Lösung dieser Aufgabe erfolgt gemäß den im Kennzeichen des Patentanspruchs 1 angegebenen Merkmalen.

Die vorgeschlagenene Führungsanordnung zeichnet sich durch eine einfache und funktionssichere Konstruktion aus. Das Führungselement enthält einen Drehkörper und einen Zapfen, der entsprechend der Drehstellung des Drehkörpers in die Führungsschiene eingreift oder aus dieser herausgedreht ist. Mit dem Drehkörper ist ein Betätigungselement verbunden, welches bevorzugt als ein Griff ausgebildet ist und mit welchem der Zapfen bedarfsweise aus der Führungsnut herausgedreht oder in diese hineingedreht werden kann. Ist der Zapfen herausbewegt, so kann das Türelement im wesentlichen orthogonal von der unteren Führungsschiene weggeschwenkt werden. Der Drehkörper ist mittels Sicherungselementen bezüglich der Ausnehmung axial gesichert, um eine sichere, weitgehend spielfreie Führung zu gewährleisten. Die Ausnehmung befindet sich am unteren Ende des Türelements und kann zumindest teilweise unmittelbar in dem Türelement und/oder in einem mit dem Türelement verbundenen Haltekörper angeordnet sein. Bevorzugt ist die Führungsanordnung als vorgefertigte Baugruppe ausgebildet, welche mit dem Türelement, insbesondere mit dessen vertikaler Profilschiene, mit Befestigungsmitteln, wie Schrauben, verbunden ist.

Weist das Türelement eine vertikale Profilschiene, insbesondere eines Rahmens zur Aufnahme einer Platte aus transparentem Glas oder Kunststoff auf, so ist der Haltekörper bevorzugt am unteren Ende dieser vertikalen Profilschiene befestigt. Der Haltekörper weist hierfür zweckmäßig einen in eine Hohlkammer der genannten vertikalen Profilschiene von unten her eingreifenden Ansatz auf, wobei mittels eines in diesem Ansatz eingreifenden Befestigungselements, bevorzugt in Form einer Schraube, die Festlegung erfolgt. Der Drehkörper weist im Bereich der Innenseite des Türelements einen Griff auf, über welchen die Drehung des Drehkörpers und damit des Zapfens in die gewünschte Drehstellung durchgeführt wird. Zweckmäßig sind am unteren Ende des Türelements, und zwar an den beiden vertikalen Profilschienen jeweils ein erfindungsgemäß ausgebildeter Drehkörper angeordnet, um einerseits eine stabile und funktionssichere Führung des Türelements zu gewährleisten und andererseits, also nach Drehung der beiden Drehkörper derart, daß deren Zapfen mit der Führungsschiene nicht mehr in Eingriff sind, ein Wegschwenken des Türelements von der Profilschiene in einfacher Weise zu ermöglichen. Sämtliche Zapfen greifen in die gleiche einzige Führungsnut.

In einer zeckmäßigen Ausgestaltung ist der genannte Haltekörper aus zwei Teilen derart aufgebaut, daß der Drehkörper zwischen die beiden Teile eingesetzt werden kann und nach dem Zusammenfügen der genannten Teile der Drehkörper in der zwischen den beiden Teilen befindlichen Ausnehmung drehbar angeordnet und gleichzeitig axial gesichert ist. Der Drehkörper weist hierbei integral die Sicherungselemente auf, welche zweckmäßig als ringförmige Bunde ausgebildet sind und an Anschlagflächen des Haltekörpers bzw. dessen Teile anliegen.

Weitere bevorzugte Ausgestaltungen und Vorteile ergeben sich aus dem nachfolgend beschriebenen Ausführungsbeispiel sowie den Unteransprüchen.

Die Erfindung wird nachfolgend anhand der in der Zeichnung dargestellten Ausführungsbeispiele näher erläutert. Es zeigen:
- Fig. 1: eine perspektivische Darstellung der Führungsanordnung einer Duschabtrennung,
- Fig. 2: eine Ansicht des Führungselements in Blickrichtung II gemäß Fig. 1,
- Fig. 3: eine Ansicht des Führungselements in Blickrichtung III gemäß Fig. 2,
- Fig. 4: eine Ansicht des Führungselements in Blickrichtung IV gemäß Fig. 3,
- Fig. 5: eine alternative Ausgestaltung des Führungselements.

Fig. 1 zeigt die am unteren Ende einer Duschabtrennung vorgesehene Führungsanordnung mit einer unteren Führungsschiene 2, welche in gewohnter Weise auf dem Rand einer Duschwanne aufgesetzt werden kann. Die Führungsschiene 2 ist mit einem ebenen Wandelement 4 verbunden, dessen vertikales seitliches Rahmenprofil 6, zweckmäßig über ein hier nicht weiter dargestelltes Ausgleichsprofil mit der Wand des Duschraumes verbunden werden kann. Die Führungsschiene 2 weist eine einzige nach unten offene Führungsnut 8 auf, in welche Führungselemente 10, 12 der Türelemente 14, 16 in nachfolgend zu erläuternder Weise eingreifen. Diese Türelemente 14, 16 sind an einer hier nicht weiter dargestellten oberen Führungsschiene aufgehängt, welche vertikal über der unteren Führungsschiene 2 am oberen Ende des Wandelements 4 befestigt ist. Die obere und die untere Führungsschiene sind über die Einstiegsöffnung gebogen ausgebildet, wobei in der Zeichnung rechts teilweise noch der gebogene Bereich 17 der unteren Führungsschiene 2 zu erkennen ist. Die Türelemente 14 sind längs den Führungsschienen verschiebbar aufgehängt und geführt, wobei ihre Winkellage zueinander sich ändern kann. Befinden sich die beiden Führungselemente 10, 12 im Bereich des ebenen Wandelements 4 und der dort geraden ausgebildeten Führungsschienen, so stehen die beiden Türelemente 10, 16 in der gleichen vertikalen Ebene parallel zum ebenen Wandelement 4. Sind hingegen die beiden Türelemente 14, 16 nach rechts in den gebogenen Bereich 17 der Führungsschienen und den dort vorhandenen Einstiegsbereich der Duschabtrennung geschoben, so nehmen die beiden ebenen Türelemente 14, 16 entsprechend der Krümmung der Führungsschiene eine polygonartige Stellung zueinander ein.

Die Führungselemente 10, 12 können außer Eingriff mit der Führungsnut 8 gebracht werden, so daß die Türelemente 14, 16 entsprechend dem Pfeil 18 von der unteren Führungsschiene 2 in Richtung des Pfeiles 18 weggeschwenkt werden können. Die Unterkanten 20, 22 der Türelemente 14, 16 liegen tiefer als die Oberkante 24 der Führungsschiene 2, so daß nach Art einer Labyrinthdichtung eine zuverlässige Abdichtung erreicht und das Austreten von Spritzwasser aus der Duschwanne heraus vermieden wird. Wie ersichtlich, erstrecken sich die Führungselemente 10, 12 nicht über die gesamte Breite der Türelemente 14, 16, sondern nur über einen kleinen Bruchteil der Gesamtbreite. Die Türelemente 14, 16 weisen jeweils zwei vertikale Profilschienen 26, 28 auf, die als Hohlkammerprofile ausgebildet sind und an deren unteren Enden jeweils eines der Führungselemente 10, 12 befestigt ist.

Das eine Führungselement 10 ist explosionsartig nach unten versetzt unterhalb der hier linken vertikalen Profilschiene 26 des Türelements 14 dargestellt. Das zweite Führungselement 12 ist in entsprechender Weise ausgebildet und am unteren Ende der anderen vertikalen Profilschiene 28 entsprechend angeordnet, so daß nachfolgende Erläuterungen entsprechend auch für dieses Führungselement 12 gelten. Das Führungselement 10 weist einen vertikal nach oben gerichteten Ansatz 30 auf, welcher an der Oberseite eines Haltekörpers 32 angeordnet ist, der in die Hohlkammer der Profilschiene 26 von unten her eingreift und mit dieser mittels einer Schraube 33 fest verbunden ist. Der Ansatz 30 weist hierfür eine Bohrung 31 auf, in welche die genannte Schraube 33 eingeschraubbar ist. Das Führungselement 10 enthält einen Drehkörper 34, der um eine Achse 36 drehbar angeordnet ist und einen Zapfen 38 aufweist. In der dargestellten Drehstellung greift der Zapfen 38 von unten in die U-förmige Führungsnut 8 der Führungsschiene 2.

Der Drehkörper enthält als Betätigungselement einen Griff 40, um eine Drehung des Drehkörpers zu ermöglichen. Wie durch den Doppelpfeil 42 angedeutet, kann der Drehkörper 34 bezüglich der Achse 36 derart gedreht werden, daß der Zapfen 38 aus der vertikal nach oben gerichteten ersten Position in die hier strichpunktiert angedeutete zweite horizontale Position drehbar ist. In dieser zweiten Position steht der Zapfen 38 mit der Führungsnut nicht mehr in Eingriff. Der zylindrische Zapfen 38 und ebenso der Drehkörper 34 befinden sich nunmehr unterhalb der Unterkante 39 der gemeinsamen Führungsnut 8. Ist auch der entsprechende Zapfen des zweiten Führungselements 12 aus der Führungsnut 8 herausgedreht, so kann das Türelement entsprechend dem Pfeil 18 von der Führungsschiene 8 weggeschwenkt werden. Die Achse 36 des Drehkörpers 34 steht im wesentlichen orthogonal zu der Ebene des Türelements 14. Der Zapfen 38 und ebenso der Drehkörper 34 weisen einen im wesentlichen zylindrischen Querschnitt auf, wobei der Zapfen 38 im wesentlichen orthogonal zur Drehachse 36 angeordnet ist. Das als Griff 40 ausgebildete Betätigungselement befindet sich auf der Innenseite der Duschabtrennung. Bevorzugt sind der Drehkörper 34 mit dem Zapfen 38 und dem Griff 40 einteilig ausgebildet und in den Haltekörper 32 eingesetzt. Aufgrund dieser integralen Ausbildung des Drehkörpers 34 mit dem Zapfen 38 und dem Griff 40 wird eine kompakte, platzsparende und gleichwohl stabile Bauweise gewährleistet.

Der Haltekörper 32 weist eine Tiefe 41 und eine Breite 43 auf, welche im wesentlichen übereinstimmend mit der Tiefe bzw. Breite der vertikalen Profilschiene 26 des Türelements 14 ist. Der Haltekörper 32 weist also in der Tiefe und Breite praktisch die gleichen Außenabmessungen wie die vertikale Profilschiene 26 auf und ist als untere Verlängerung der vertikalen Profilschiene 26 ausgebildet. Die Außenkontur des Haltekörpers 32 ist im wesentlichen als Quader ausgebildet, welche mittels des vertikal nach oben gerichteten Ansatzes 30 am unteren Ende der vertikalen Profilschiene 26 angeordnet ist. Der derart ausgebildete, quaderförmige Haltekörper 32 ergibt bei geringem Materialeinsatz und bei geringem Volumen eine funktionssichere Befestigung und Lagerung des Drehkörpers 34 samt Zapfen 38. Mit den strichpunktierten Linien sind der Zapfen 38 und der Griff 40 in einer um 90 Winkelgrad gedrehten Position dargestellt. Wie ersichtlich, ist hierbei der Griff 40 im wesentlichen vertikal ausgerichtet, während der Zapfen 38 aus der Führungsnut 8 herausgedreht ist, so daß das Türelement 14 in Richtung des Pfeiles 18 von der unteren Führungsschiene 2 weggeschwenkt werden kann. Der Vollständigkeit halber sei festgehalten, daß die hier nicht weiter dargestellten oberen Führungskörper der Türelemente derart ausgebildet und in der oberen Führungsschiene angeordnet sind, daß die Türelemente die angegebene Schwenkbewegung durchführen können.

Fig. 2 zeigt eine Ansicht des als vorgefertigte Baugruppe ausgebildeten Führungselements 12, das am unteren Ende der hier nur strichpunktiert angedeuteten Profilschiene 26 angeordnet ist. Der um die Achse 36 drehbare Drehkörper 34 nimmt die Drehposition ein, in welche der Zapfen 38 vertikal nach oben ausgerichtet ist. Der Haltekörper enthält zwei Teile und der eine hier erkennbare Teil 44 weist einen seitlichen Schlitz 48 auf, der eine gewisse axiale Nachgiebigkeit zuläßt. Der Drehkörper 34 liegt einerseits mit einem Ringbund 50 und andererseits mit dem Griff 40 an axialen Stirnflächen des Haltekörpers 32 an. Der Griff 40 enthält einen Rastnocken 52, der in eine kleine Rastnut 54 des Teiles 44 des Haltekörpers 32 eingerastet ist. Der Teil 44 weist eine weitere entsprechende Rastnut in einer bezüglich der Drehachse 36 um 90 Winkelgrad versetzten Position auf. Durch Drehen am Griff 40 kann der Drehkörper 34 um 90° gedreht werden, wobei der Zapfen 38 vor die Zeichenebene geschwenkt und dann die durch die strichpunktierte Linie 56 angedeutete zweite Position einnimmt. Durch den Rastnocken 52 wird die dargestellte Position des Zapfens 38 gesichert.

In Fig. 3 sind die beiden Teile 44, 46 des Haltekörpers 32 sowie der Griff 40 gut zu erkennen. Auch der Ansatz 30 ist entlang der Teilungsebene 58 unterteilt. Auch die zylindrische Ausnehmung 35 wird von der Teilungsebene 58 geschnitten, so daß der einseitig ausgebildete Drehkörper 34 zwischen die beiden Teile 44, 46 eingesetzt werden kann. Der gleichfalls zweiteilig ausgebildete Ansatz 30 enthält die Bohrung 31, wobei ein Ring 60 des Teiles 46 eine entsprechend vergrößerte Ausnehmung 62 des anderen Teils 40 durchdringt. Der Ring 60 kann in der Ausnehmung 62 festgeklebt oder dort eingeschweißt sein, um eine feste Verbindung der beiden Teile 44, 46 zu erhalten. Die Verbindungsstellen der beiden Teile 44, 46 sind in einem hinreichend großen Abstand zum Drehkörper 34 angeordnet, so daß dessen Drehbarkeit in keiner Weise durch eventuell eindringenden Klebstoff oder beim Schweißen schmelzendes Material beeinträchtigt werden kann. Entsprechend dem Pfeil 64 kann der Griff 40 des Drehkörpers nach unten geschwenkt werden, damit dessen Zapfen aus der Führungsnut der unteren Führungsschiene herausgeschwenkt wird.

In Fig. 4 ist der seitliche Schlitz 48 in dem Teil 44 gut zu erkennen. Der bereits erwähnte Rastnocken 52 am Griff 40 ist ebenso wie die Ausnehmung 35 gestrichelt dargestellt.

Bei dem oben erläuterden Ausführungsbeispiel ist die Ausnehmung in dem zweiteilig ausgebildeten Haltekörper angeordnet. Im Rahmen der Erfindung kann die Ausnehmung ganz oder auch teilweise unmittelbar in den Profilschienen des Türelements vorgesehen werden.

Fig. 5 zeigt eine derartige alternative Ausgestaltung, gemäß welcher der Haltekörper 32 einteilig ausgebildet ist. Die Blickrichtung entspricht der gemäß Fig. 3. Hierbei enthalten sowohl der Haltekörper 32 als auch die Profilschiene 26 einander zugekehrte halbzylindrische Ausnehmungsbereiche 65, 66, die zusammen die Ausnehmung 35 für den hier nicht dargestellten Drehkörper bilden. Die Teilungsebene der Ausnehmung 35 liegt im wesentlichen horizontal. Der Haltekörper 32 ist in geeigneter Weise mit der Profilschiene 26 verbunden. Diese kann hierzu im Inneren einen, zweckmäßig zwei Schraubkanäle 68 aufweisen. Entsprechend den Linien 70 sind durch den Haltekörper 32 von unten Schrauben in die Schraubkanäle 68 zur Befestigung des Haltekörpers an der unteren Stirnfläche der Profilschiene 26 eingeschraubt. Im übrigen ist der Drehkörper mit dem Zapfen und dem Griff übereinstimmend gemäß den Fig. 1 bis 4 ausgebildet. Der Haltekörper 32 weist wiederum eine kompakte, quaderförmige Kontur auf und ist in Verlängerung am unteren Ende der vertikalen Profilschiene 26 befestigt. Aufgrund der quaderförmigen Ausgestaltung des Haltekörpers 32 wird eine funktionssichere und stabile Befestigung und Lagerung des Drehkörpers gewährleistet.

### Bezugszeichen

- 2: untere Führungsschiene
- 4: Wandelement
- 6: Rahmenprofil
- 8: Führungsnut
- 10, 12: Führungselement
- 14, 16: Türelement
- 17: gebogener Bereich von 2
- 18: Pfeil
- 20, 22: Unterkante
- 24: Oberkante von 2
- 26, 28: vertikale Profilschiene
- 30: Ansatz
- 31: Bohrung
- 32: Haltekörper
- 33: Schraube
- 34: Drehkörper
- 35: Ausnehmung
- 36: Achse
- 38: Zapfen
- 39: Unterkante von 8
- 40: Griff
- 41: Tiefe von 32
- 42: Doppelpfeil
- 43: Breite von 32
- 44, 46: Teil von 32
- 48: Schlitz
- 50: Ringbund
- 52: Rastnocken
- 54: Rastnut
- 56: Linie
- 58: Teilungsebene
- 60: Ring von 46
- 62: Ausnehmung von 44
- 64: Pfeil
- 65, 66: halbzylindrischer Bereich
- 68: Schraubkanal
- 70: Linie

## Patentansprüche

1. Führungsanordnung für ein Türelement (14, 16), insbesondere einer Duschabtrennung, welches Türelement (14, 16) verschiebbar aufgehängt ist, mit einer Führungsnut (8) in einer unteren Führungsschiene (2) und mit einem am unteren Ende des Türelements (14, 16) angeordneten Führungselement (10, 12), welches in einer Ausnehmung (35) einen Drehkörper (34) aufweist, welcher um eine zur Ebene des Türelements (14, 16) orthogonale Drehachse drehbar ist und welcher einerseits einen abgewinkelten Zapfen (38) und an seinem anderen Ende auf der Innenseite des Türelements (14, 16) ein bevorzugt als Griff (40) ausgebildetes Betätigungselement aufweist, wobei der Zapfen (38) in einer ersten Drehstellung in die Führungsnut (8) eingreift und nach Drehung des Drehkörpers (34) der Zapfen (38) vollständig aus dieser herausdrehbar ist, um ein Wegschwenken des Türelements (14, 16) von der Führungsschiene (2) zu ermöglichen,
dadurch gekennzeichnet,
daß die Ausnehmung (35) durch zwei Teile (44, 46) eines Haltekörpers (32) oder durch Teilbereiche (65, 66) des Haltekörpers (32) sowie dem unteren Ende einer Profilschiene (26) gebildet ist,
daß der Drehkörper (34) in die Ausnehmung (35) zwischen den beiden Teilen (44, 46) oder Teilbereichen (65, 66) einsetzbar ist und nach deren Zusammenfügen in der Ausnehmung (35) axial gesichert ist.

2. Führungsanordnung nach Anspruch 1, dadurch gekennzeichnet, daß für wenigstens zwei Türelemente (14, 16) die Führungsschiene (2) eine gemeinsame Führungsnut (8) aufweist, in welche sämtliche drehbar angeordnete Zapfen (38) der Führungselemente (10, 12) eingreifen.

3. Führungsanordnung nach Anspruch 1 oder 2, dadurch gekennzeichnet, daß der Haltekörper (32) am unteren Ende der vertikalen Profilschiene (26) des Türelements (14, 16) angeordnet ist und/oder eine Tiefe (41) sowie eine Breite (43) aufweist, welche im wesentlichen der Tiefe bzw. der Breite der vertikalen Profilschiene (26) entsprechen.

4. Führungsanordnung nach einem der Ansprüche 1 bis 3, dadurch gekennzeichnet, daß der Drehkörper (34) einerseits mit einem Ringbund (50) und andererseits mit dem Griff (40) an axialen Anlageflächen des Haltekörpers (32) anliegt.

5. Führungsanordnung nach einem der Ansprüche 1 bis 4, dadurch gekennzeichnet, daß der Drehkörper (34), der Zapfen (38) und der Griff (40) einteilig als integrales Bauteil ausgebildet sind.

6. Führungsanordnung nach einem der Ansprüche 1 bis 5, dadurch gekennzeichnet, daß der Haltekörper (32) einen Ansatz (30) aufweist, der in eine Hohlkammer der Profilschiene (26) hineinragt und mit dieser verbunden ist.

7. Führungsanordnung nach einem der Ansprüche 1 bis 6, dadurch gekennzeichnet, daß der Drehkörper (34) zweckmäßig an seinem Griff (40) einen Rastnocken (52) aufweist, welcher in eine Rastnut (54) des Haltekörpers (32) einrastet, um in der ersten Drehstellung, in welcher der Zapfen (38) mit der unteren Führungsschiene (2) in Eingriff steht, den Drehkörper (34) gegen eine unbeabsichtigte Drehung zu sichern.

8. Führungsanordnung nach einem der Ansprüche 1 bis 7, dadurch gekennzeichnet, daß in der ersten Drehstellung der Zapfen (38) vertikal ausgerichtet ist und von unten in die U-förmige Führungsnut der Führungsschiene (2) eingreift und daß nach dem Drehen des Drehkörpers (34) um seine im wesentlichen horizontale Drehachse (36) der Zapfen (38) im wesentlichen horizontal ausgerichtet ist und/oder an der Unterkante (39) der Führungsnut (8) vorbeibewegbar ist.

## Claims

1. Guiding device for a door element (14,16), particularly of a shower enclosure, which door element (14,16) is displaceably suspended, with a guide channel (8) in a lower guide member (2) and with a guide element (10,12) disposed at the lower end of the door element (14,16), which guide element has a rotatable member (34) in an opening (35), which rotatable member is rotatable about an axis orthogonal to the plane of the door element (14,16) and which is provided on one side with a bent pintle (38) and at its other end on the inner side of the door element (14,16) with an operating element, preferably in the form of a handle (40), the pintle (38) engaging in a first angular position in the guide channel (8) and the pintle (38) being fully disengageable therefrom after rotation of the rotatable member (34) in order to enable the door element (14,16) to be swung away from the guide member (2), characterised in that the opening (35) is formed by two parts (44,46) of a holding body (32) or through partial regions (65,66) of the holding body (32) and the lower end of a frame member (26), and in that the rotatable member (34) is insertable in the opening (35) between the two parts (44,46) or partial regions (65,66) and after assembly thereof is secured in the opening (35).

2. Guiding device as claimed in claim 1, characterised in that the guide member (2) is provided with a common guide channel (8) for at least two door elements (14,16), in which all rotatably arranged pintles (38) of the guide elements (10,12) engage.

3. Guiding device as claimed in claim 1 or 2, characterised in that the holding body (32) is disposed on the lower end of the vertical frame member (26) of the door element (14,16) and/or has a depth (41) and a width (43) which correspond essentially to the depth or width of the vertical frame member (26).

4. Guiding device as claimed in one of claims 1 to 3, characterised in that the rotatable member (34) contacts axial abutment surfaces of the holding body (32) on the one side with an annular bead (50) and on the other side with the handle (40).

5. Guiding device as claimed in one of claims 1 to 4, characterised in that the rotatable member (34), the pintle (38) and the handle (40) are formed in one piece as an integral component.

6. Guiding device as claimed in one of claims 1 to 5, characterised in that the holding body (32) has a projection (30) which extends into a hollow of the frame member (26) and is connected therewith.

7. Guiding device as claimed in one of claims 1 to 6, characterised in that the rotatable member (34) is provided, advantageously on its handle (40), with a detent which extends into a detent groove (54) of the holding body (32), in order, in the first rotational position, in which the pintle (38) is engaged with the lower guide member (2), to secure the rotatable member (34) against unintentional rotation.

8. Guiding device as claimed in one of claims 1 to 7, characterised in that in the first rotational position the pintle (38) is disposed vertically and engages in the U-shaped guide channel of the guide member (2) from below, and in that after rotation of the rotatable member (34) about its substantially horizontal rotational axis (36), the pintle (38) is disposed essentially horizontally and/or is displaceable past the lower edge (39) of the guide channel (8).

## Revendications

1. Dispositif de guidage pour un élément de porte (14, 16), appartenant notamment à une cloison de douche, lequel élément de porte (14, 16) est suspendu pour coulisser, comprenant une rainure de guidage (8) ménagée dans un rail de guidage inférieur (2) et un élément de guidage (10, 12) disposé à l'extrémité inférieure de l'élément de porte (14, 16), lequel élément de guidage présente, dans un évidement (35), un corps tournant (34) qui peut tourner autour d'un axe de rotation orthogonal au plan de l'élément de porte (14, 16) et qui présente, d'un côté, un doigt coudé (38) et, à son autre extrémité, sur la face intérieure de l'élément de porte (14, 16), un élément d'actionnement présentant de préférence la forme d'une poignée (40), le doigt (38) étant engagé dans la rainure de guidage (8) dans une première position de rotation et pouvant, après la rotation du corps tournant (34), le doigt (38) être entièrement dégagé de cette rainure, pour permettre d'écarter l'élément de porte (14, 16) du rail de guidage (2) par pivotement,
***caractérisé en ce que*** l'évidement (35) est formé par deux parties (44, 46) d'un corps porteur (32) ou par des régions partielles (65, 66) du corps porteur (32) ainsi que par l'extrémité inférieure d'un profilé (26),
en ce que le corps tournant (34) peut être logé dans l'évidement (35) formé entre les deux parties (44, 46) ou entre les deux régions partielles (65, 66) et peut être bloqué axialement dans l'évidement (35) après la réunion de ces parties ou régions partielles.

2. Dispositif de guidage selon la Revendication 1, ***caractérisé en ce que***, pour au moins deux éléments de porte (14, 16), le rail de guidage (2) présente une rainure de guidage commune (8) dans laquelle sont engagés tous les doigts (38) montés rotatifs des éléments de guidage (10, 12).

3. Dispositif de guidage selon la Revendication 1 ou 2, ***caractérisé en ce que*** le corps porteur (32) est disposé à l'extrémité inférieure du profilé vertical (26) de l'élément de porte (14, 16) et/ou présente une profondeur (41) ainsi qu'une largeur (43) qui correspondent sensiblement respectivement à la profondeur et à la largeur du profilé vertical (26).

4. Dispositif de guidage selon une des Revendications 1 à 3, ***caractérisé en ce que*** le corps tournant (4) est appuyé contre des surfaces de butée axiale du corps porteur (32), d'un côté par une embase annulaire (50) et, de l'autre côté, par la poignée (40).

5. Dispositif de guidage selon une des Revendications 1 à 4, ***caractérisé en ce que*** le corps tournant (34), le doigt (38) et la poignée (40) sont réalisés en une seule pièce, sous la forme d'un composant intégré.

6. Dispositif de guidage selon une des Revendications 1 à 5, ***caractérisé en ce que*** le corps porteur (32) présente une queue (30) qui est engagée dans une chambre creuse du profilé (26) et est assemblée à ce profilé.

7. Dispositif de guidage selon une des Revendications 1 à 6, ***caractérisé en ce que*** le corps tournant (34) présentent avantageusement sur sa poignée (40) une bossette de verrouillage (52) qui s'encliquette dans une rainure de verrouillage (54) du corps porteur (32) pour arrêter le corps tournant (34) en s'opposant à une rotation involontaire, dans une première position de rotation dans laquelle le doigt (38) est en prise avec le rail de guidage inférieur (2).

8. Dispositif de guidage selon une des Revendications 1 à 7, ***caractérisé en ce que***, dans la première position de rotation, le doigt (38) est orienté verticalement et est engagé par le bas dans la rainure de guidage en forme de U du rail de guidage, et en ce que, après la rotation du corps tournant (34) autour de son axe de rotation (36) sensiblement horizontal, le doigt (38) est orienté sensiblement horizontalement et/ou peut franchir le bord inférieur (39) de la rainure de guidage (8).
